# EUROPÄISCHE PATENTSCHRIFT

(11) **EP 1 299 676 B1**
(45) Veröffentlichungstag und Bekanntmachung des Hinweises auf die Patenterteilung: **24.11.2004**
(21) Anmeldenummer: 01935973.6
(22) Anmeldetag: 14.04.2001
(51) Int. Cl.: F23Q 7/00

(54) **GLÜHSTIFTKERZE MIT IONENSTROMSENSOR SOWIE VERFAHREN ZUM BETREIBEN EINER DERARTIGEN GLÜHSTIFTKERZE**
SHEATH TYPE GLOWPLUG WITH ION CURRENT SENSOR AND METHOD FOR OPERATION THEREOF
BOUGIE CRAYON DE PRECHAUFFAGE A DETECTEUR DE COURANT IONIQUE ET PROCEDE POUR FAIRE FONCTIONNER UNE TELLE BOUGIE

(30) Priorität: 30.06.2000 DE 10031894
(43) Veröffentlichungstag der Anmeldung: 09.04.2003
(73) Patentinhaber: ROBERT BOSCH GMBH, 70442 Stuttgart (DE)
(72) Erfinder: HALUSCHKA, Christoph, 63911 Klingenberg (DE); ARNOLD, Juergen, 71726 Benningen (DE); KERN, Christoph, 71546 Aspach (DE)
(86) Internationale Anmeldenummer: PCT/DE2001/001472
(87) Internationale Veröffentlichungsnummer: WO 2002/002993

(56) Entgegenhaltungen:
- EP-A- 0 989 368
- US-A- 5 922 229

## Beschreibung

### Stand der Technik

Die Erfindung geht aus von einer keramischen Glühstiftkerze für Dieselmotoren mit einem Ionenstromsensor nach Gattung des ersten unabhängigen Anspruchs. Aus der DE-OS 34 28 371 sind bereits keramische Glühstiftkerzen bekannt, die ein keramisches Heizelement aufweisen. Das keramische Heizelement trägt eine Elektrode aus einem metallischen Werkstoff, die dazu dient, die elektrische Leitfähigkeit des im Brennraum des Verbrennungsmotors vorhandenen ionisierten Gases zu erfassen. Als zweite Elektrode dient dabei die Brennraumwandung.

Es sind weiterhin Glühstiftkerzen bekannt, die ein Gehäuse aufweisen, in dem in einer konzentrischen Bohrung ein stabförmiges Heizelement angeordnet ist. Das Heizelement besteht dabei aus mindestens einer Isolationsschicht sowie einer ersten und einer zweiten Zuleitungsschicht, wobei die erste und die zweite Zuleitungsschicht über einen Steg an der brennraumseitigen Spitze des Heizelements verbunden sind. Dabei bestehen die Isolationsschicht aus elektrisch isolierendem keramischen Material und die erste, die zweite Zuleitungsschicht sowie der Steg aus elektrisch leitendem keramischen Material.

### Vorteile der Erfindung

Die erfindungsgemäße keramische Glühstiftkerze mit Ionenstromsensor mit den Merkmalen des ersten unabhängigen Anspruchs hat den Vorteil, dass die Glühstiftkerze mit Ionenstromsensor einen sehr einfachen Aufbau aufweist und die Herstellung kostengünstig ist.

Durch die in den Unteransprüchen aufgeführten Maßnahmen sind vorteilhafte Weiterbildungen und Verbesserungen der im Hauptanspruch angegebenen Glühstiftkerze mit Ionenstromsensor möglich. Eine besonders vorteilhafte Ausbildung einer Glühstiftkerze kann dann erreicht werden, wenn gleichzeitig der Glühbetrieb und die Ionenstrommessung erfolgen kann. Es ist auch vorteilhaft, die Elektrode zur Ionenstromerfassung bis an das brennraumseitige Ende des Heizelements zu führen, da so der Ionenstrom in einem Bereich des Brennraums erfasst werden kann, der bedeutsam für die im Brennraum stattfindenden Verbrennungsprozesse ist. Vorteilhaft ist weiterhin, zwei Elektroden zur Ionenstromerfassung so auszubilden, dass der Ionenstrom von der einen Elektrode zur anderen Elektrode fließt und so lediglich einen für die Ionenstrommessung besonders interessanten Bereich durchquert. Vorteilhaft ist weiterhin, die unten beschriebenen keramischen Verbundgefüge für die verschiedenen Schichten des Heizelements zu verwenden, deren Leitfähigkeit und Ausdehnungskoeffizient sich sehr gut anpassen lassen. Dies gilt gleichermaßen für die unten beschriebenen Precursor-Verbundwerkstoffe.

Beim Verfahren zum Betreiben einer Glühstiftkerze mit Ionenstrommessung ist es besonders vorteilhaft, die Ionenstromerfassung während des Glühens des Heizelements vorzusehen, da es interessant ist, den Verbrennungsprozeß auch in der Startphase der Brennkraftmaschine zu erfassen.

Weitere Vorteile ergeben sich aus der nachfolgenden Beschreibung der Ausführungsbeispiele.

### Zeichnung

Ausführungsbeispiele der Erfindung sind in Zeichnungen dargestellt und in der nachfolgenden Beschreibung näher erläutert. Es zeigen
Figur 1 eine erfindungsgemäße Glühstiftkerze mit Ionenstromsensor schematisch im Längsschnitt,
Figur 2 einen schematischen Längsschnitt durch das brennraumseitige Ende einer.erfindungsgemäßen Glühstiftkerze mit Ionenstromsensor,
Figuren 3a und b jeweils ein schematischer Längsschnitt durch das Heizelement einer erfindungsgemäßen Glühstiftkerze mit Ionenstromsensor und
Figur 4 ein schematischer Querschnitt durch ein Heizelement einer erfindungsgemäßen Glühstiftkerze mit Ionenstromsensor.

### Beschreibung der Ausführungsbeispiele

In Figur 1 ist eine erfindungsgemäße Glühstiftkerze schematisch im Längsschnitt dargestellt. Ein rohrförmiges, vorzugsweise metallisches Gehäuse 3 enthält in seiner konzentrischen Bohrung am brennraumseitigen Ende ein Heizelement 5. Das Heizelement 5 besteht aus keramischem Material. Das Heizelement 5 weist eine erste Zuleitungsschicht 7 und eine zweite Zuleitungsschicht 9 auf, wobei die erste Zuleitungsschicht 7 und die zweite Zuleitungsschicht 9 aus elektrisch leitendem keramischen Material bestehen. Am brennraumfernen Ende 6 des Heizelements 3 sind die erste Zuleitungsschicht 7 und die zweite Zuleitungsschicht 9 über einen Steg 8 verbunden, der ebenfalls aus elektrisch leitendem keramischen Material besteht. Die erste Zuleitungsschicht 7 und die zweite Zuleitungsschicht 9 sind durch eine Isolationsschicht 11 voneinander getrennt. Die Isolationsschicht 11 besteht aus elektrisch isolierendem keramischen Material. Das Innere des Gehäuses 3 wird in Richtung Brennraum durch eine, das Heizelement 5 ringförmig umgebende Brennraumdichtung 13 abgedichtet. Am brennraumfernen Ende des Heizelements 5 ist die erste Zuleitungsschicht 7 mit einem dritten Anschluss 37 verbunden. Dieser dritte Anschluss 37 ist wiederum in Richtung brennraumfernes Ende der Glühstiftkerze mit dem Anschlussbolzen 19 verbunden. Die zweite Zuleitungsschicht 9 weist an ihrem brennraumfernen Ende eine Kontaktfläche 12 auf, über die die zweite Zuleitungsschicht 9 über die elektrisch leitende Brennraumdichtung 13 mit dem Gehäuse 3 elektrisch verbunden ist. Das Gehäuse 3 ist mit Masse verbunden. Die Kontaktfläche 12 kann in einem bevorzugten Ausführungsbeispiel derart ausgebildet sein, dass in diesem Bereich der das brennraumferne Ende des Heizelements 5 umgebende elektrisch isolierende Glasüberzug unterbrochen ist und somit ein elektrischer Kontakt mit der Brennraumdichtung 13 hergestellt ist. In einem besonders bevorzugten Ausführungsbeispiel ist die Kontaktfläche 12 mit einem metallische Überzug versehen.

Der Anschlussbolzen 19 wird durch eine, in der konzentrischen Bohrung des Gehäuses 3 angeordnete keramische Distanzhülse 27 vom brennraumfernen Ende des Heizelements 5 beabstandet. In Richtung brennraumfernes Ende wird der Anschlussbolzen 19 durch eine Spannhülse 29 und eine Metallhülse 31 hindurchgeführt. Am brennraumfernen Ende der Glühstiftkerze ist auf den Anschlussbolzen 19 ein Rundstecker 25 aufgesteckt, der den elektrischen Anschluss bewerkstelligt. Das brennraumferne Ende der konzentrischen Bohrung des Gehäuses 3 wird durch einen Schlauchring 21 und eine Isolierscheibe 23 abgedichtet bzw. elektrisch isoliert.

Anhand von Figur 2 die Erfindung noch einmal genauer erläutert werden. Es ist lediglich das brennraumseitige Ende einer erfindungsgemäßen Glühstiftkerze im Längsschnitt schematisch dargestellt. Das Heizelement 5 ist im Vergleich zu Figur 1 in einer Ebene senkrecht zu der Schnittebene von Figur 1 geschnitten. Hier ist lediglich die Isolationsschicht 11 sichtbar. Innerhalb der Isolationsschicht 11 verlaufen zwei Elektroden zur Ionenstromerfassung 33 und 33', die am brennraumseitigen Ende 6 des Heizelements 5 verbreitert sind. In einem weiteren Ausführungsbeispiel können die Elektroden 33 und 33' auch außen auf der Isolationsschicht aufgebracht sein. Am brennraumfernen Ende des Heizelements 5 ist die erste Elektrode zur Ionenstromerfassung 33 mit einem ersten Anschluss 15 verbunden. Ebenfalls ist die zweite Elektrode zur Ionenstromerfassung 33' am brennraumfernen Ende des Heizelements 5 mit einem zweiten Anschluss 17 verbunden. Der erste Anschluss 15 und der zweite Anschluss 17 werden durch den Anschlussbolzen 19 hindurch zum brennraumfernen Ende der Glühstiftkerze hindurch geführt. Wie bereits erwähnt, ist die erste Zuleitungsschicht 7 mittels eines dritten Anschlusses 37 mit dem Anschlussbolzen 19 verbunden.

Die Anordnung der verschiedenen Schichten des Heizelements 5 mit den dazugehörigen Anschlüssen sind anhand von Figur 3 noch einmal dargestellt. Figur 3a) zeigt ein Heizelement 5 im Längsschnitt. Die erste Elektrode zur Ionenstromerfassung 33 und die zweite Elektrode zur Ionenstromerfassung 33' sind in der Isolationsschicht 11 angeordnet. Am brennraumfernen Ende des Heizelements 5 sind die erste Elektrode zur Ionenstromerfassung 33 mit dem ersten Anschluss 15 und die zweite Elektrode zur Ionenstromerfassung 33' mit dem zweiten Anschluss 17 verbunden. Am brennraumseitigen Ende des Heizelements 5 ist außerdem der Steg 8 zu erkennen, der die erste Zuleitungsschicht 7 und die zweite Zuleitungsschicht 9 miteinander verbindet.

Figur 3b) zeigt das Heizelement 5, das in einer Ebene geschnitten ist, die senkrecht auf der Ebene steht, in der das Heizelement 5, das in Figur 3a) dargestellt wurde, geschnitten ist. Zu erkennen sind hier die erste Zuleitungsschicht 7 und die zweite Zuleitungsschicht 9, die am brennraumfernen Ende 6 des Heizelements 5 über den Steg 8 miteinander verbunden sind. Der dritte Anschluss 37 ist am brennraumfernen Ende des Heizelements 5 mit der ersten Zuleitungsschicht 7 verbunden.

Figur 4 zeigt zur besseren Verdeutlichung der Erfindung einen Querschnitt durch das Heizelement 5 am brennraumfernen Ende. Es ist zu erkennen, dass die erste Zuleitungsschicht 7 von der zweiten Zuleitungsschicht 9 durch die Isolationsschicht 11 getrennt ist. Innerhalb der Isolationsschicht 11 ist der erste Anschluss 15 angeordnet, der mit der ersten Elektrode zur Ionenstromerfassung 33 verbunden ist. Ebenfalls innerhalb der Isolationsschicht 11 ist der zweite Anschluss 17 angeordnet, der mit der zweiten Elektrode zur Ionenstromerfassung 33' verbunden ist. Innerhalb der ersten Zuleitungsschicht 7 ist weiterhin der dritte Anschluss 37 angeordnet. Es ist zu erkennen, dass die Isolationsschicht zur besseren Aufnahme und Isolation der ersten und zweiten Elektrode zur Ionenstromerfassung 33, 33' in dem Bereich, in dem diese Elektroden angeordnet sind, verbreitert ist.

In einem ersten Ausführungsbeispiel kann die Glühstiftkerze derart betrieben werden, dass beim Start der Brennkraftmaschine die Glühstiftkerze zunächst im Heizmodus betrieben wird. Dies bedeutet, dass während der Glühphase, an dem dritten Anschluss 37 eine positive Spannung gegenüber Masse angelegt wird, so dass ein Strom über die erste Zuleitungsschicht 7, den Steg 8 und die zweite Zuleitungsschicht 9 fließt. Durch den elektrischen Widerstand auf diesem Weg erhöht sich die Temperatur des Heizelements und der Brennraum, in den das brennraumseitige Ende des Glühstifts hineinragt, wird beheizt. Nach Beendigung der Glühphase wird an den ersten Anschluss 15 und den zweiten Anschluss 17 ein Spannungspotential angelegt, so dass die erste Elektrode 33 und die zweite Elektrode 33' als Elektroden zur Ionenstrommessung dienen. Ist der Brennraum durch das Vorhandensein von Ionen ionisiert, so kann von den Elektroden zur Ionenstromerfassung 33, 33' ein Ionenstrom zur Brennraumwandung fließen, wobei die Brennraumwandung auf Masse liegt. Die erste Elektrode zur Ionenstromerfassung 33 und die zweite Elektrode zur Ionenstromerfassung fungieren in diesem Ausführungsbeispiel als Elektroden auf gleichem Potential nebeneinander.

In einem weiteren Ausführungsbeispiel ist es auch möglich, an die erste Elektrode zur Ionenstromerfassung 33 und die zweite Elektrode zur Ionenstromerfassung 33' ein unterschiedliches Spannungspotential anzulegen, so dass ein Ionenstrom zwischen der ersten Elektrode zur Ionenstromerfassung 33 und der zweiten Elektrode zur Ionenstromerfassung 33' fließt.

In einem weiteren Ausführungsbeispiel kann der Glühbetrieb und die Ionenstromerfassung mit der Glühstiftkerze gleichzeitig erfolgen. Dazu wird an den dritten Anschluss 37 und an den ersten und zweiten Anschluss 15, 17 jeweils die Spannung gleichzeitig angelegt, die für den Glühbetrieb bzw. die Ionenstromerfassung notwendig ist. Dabei können die Spannungspotentiale so gewählt werden, dass die erste Elektrode zur Ionenstromerfassung 33 und die zweite Elektrode zur Ionenstromerfassung 33' auf gleichem oder unterschiedlichem Potential liegen, d.h., wie oben erläutert, der Ionenstrom über den ionisierten Brennraum zur Brennraumwandung bzw. von der ersten Elektrode zur Ionenstromerfassung 33 über den ionisierten Brennraum zur zweiten Elektrode zur Ionenstromerfassung 33' fließt.

Die Materialien der ersten Zuleitungsschicht 7, des Stegs 8, der zweiten Zuleitungsschicht 9, der Isolationsschicht 11 und der Elektrode zur Ionenstromerfassung 33 sowie der zweiten Elektrode zur Ionenstromerfassung 33' sollen in einem ersten Ausführungsbeispiel aus keramischem Material bestehen. Dadurch ist gewährleistet, dass sich die Wärmeausdehnungskoeffizienten der Materialien kaum unterscheiden, so dass eine Dauerhaltbarkeit des Heizelements 5 gewährleistet ist. Dabei ist das Material der ersten Zuleitungsschicht 7, des Stegs 8 und der zweiten Zuleitungsschicht 9 so gewählt, dass der Widerstand dieser Schichten kleiner ist als der Widerstand der Isolationsschicht 11. Ebenso ist der Widerstand der ersten Elektrode zur Ionenstromerfassung 33 und der zweiten Elektrode zur Ionenstromerfassung 33` kleiner als der Widerstand der Isolationsschicht 11.

In einem weiteren Ausführungsbeispiel können die erste Elektrode zur Ionenstromerfassung 33 und die zweite Elektrode zur Ionenstromerfassung 33' auch aus metallischem Material, beispielsweise Platin bestehen.

In einem bevorzugten Ausführungsbeispiel bestehen die erste Zuleitungsschicht 7, der Steg 8 und die zweite Zuleitungsschicht 9, die Isolationsschicht 11 und gegebenenfalls die erste Elektrode 33 und die zweite Elektrode 33' aus keramischen Verbundgefügen, die mindestens zwei der Verbindungen AL₂O₃, MoSi₂, Si₃N₄ und Y₂O₃ enthält. Diese Verbundgefüge sind durch einen ein- oder mehrstufigen Sinterprozeß erhältlich. Der spezifische Widerstand der Schichten kann dabei vorzugsweise durch den MoSi₂-Gehalt und/oder die Kerngröße von MoSi₂ bestimmt werden, vorzugsweise ist der MoSi₂-Gehalt der ersten Zuleitungssschicht 7, des Stegs 8 und der zweiten Zuleitungsschicht 9 sowie der ersten und der zweiten Elektrode zur Ionenstromerfassung 33, 33' höher als der MoSi₂-Gehalt der Isolationsschicht 11.

In einem weiteren Ausführungsbeispiel bestehen die erste Zuleitungsschicht 7, des Stegs 8 die zweite Zuleitungsschicht 9, die Isolationsschicht 11 sowie gegebenenfalls die erste Elektrode zur Ionenstromerfassung 33 und die zweite Elektrode zur Ionenstromerfassung 33' aus einer Composit-Precursor-Keramik mit unterschiedlichen Anteilen an Füllstoffen. Die Matrix dieses Materials besteht dabei aus Polysiloxanen, Polysequioxanen, Polysilanen oder Polysilazanen, die mit Bor, Stickstoff oder Aluminium dotiert sein können und die durch Pyrolyse hergestellt werden. Den Füllstoff bilden für die einzelnen Schichten mindestens eine der Verbindungen Al₂O₃, MoSi₂, SiO₂ und SiC. Analog zu dem obengenannten Verbundgefüge kann vorzugsweise der MoSi₂-Gehalt und/oder die Korngröße von MoSi₂ den Widerstand der Schichten bestimmen. Vorzugsweise wird der MoSi₂-Gehalt der ersten Zuleitungsschicht 7, des Stegs 8 und der zweiten Zuleitungsschicht 9 sowie gegebenenfalls der ersten und zweiten Elektrode zur Ionenstromerfassung 33, 33' höher als der MoSi₂-Gehalt der Isolationsschicht 11 eingestellt. Die Zusammensetzungen der ersten Zuleitungsschicht 7, des Stegs 8, der zweiten Zuleitungsschicht 9, der Isolationsschicht 11 sowie gegebenenfalls der ersten Elektrode zur Ionenstromerfassung 33 und der zweiten Elektrode zur Ionenstromerfassung 33' werden in den oben angegebenen Ausführungsbeispielen so gewählt, dass ihre thermischen Ausdehnungskoeffizienten und die während des Sinter- bzw. Pyrolyseprozesses auftretenden Schrumpfungen gleich sind, so dass keine Risse im Heizelement 5 entstehen.

## Patentansprüche

1. Glühstiftkerze mit Ionenstromsensor mit einem Gehäuse (3) und einem in einer konzentrischen Bohrung des Gehäuses angeordneten stabförmigen Heizelement (5), wobei das Heizelement (5) mindestens eine Isolationsschicht (11) sowie eine erste Zuleitungsschicht (7) und eine zweite Zuleitungsschicht (9) aufweist, wobei die erste Zuleitungsschicht (7) und die zweite Zuleitungsschicht (9) am brennraumseitigen Ende (6) des Heizelements (5) über einen Steg (8) verbunden sind, wobei die erste und die zweite Zuleitungsschicht (7,9) und der Steg (8) aus elektrisch leitendem keramischen Material und die Isolationsschicht (11) aus elektrisch isolierendem keramischen Material besteht, **dadurch gekennzeichnet, dass** das Heizelement (5) eine erste Elektrode zur Ionenstromerfassung (33) und eine zweite Elektrode zur Ionenstromerfassung (33') aufweist, die in die Isolationsschicht 11 eingebettet oder auf die Isolationsschicht 11 aufgebracht sind.

2. Glühstiftkerze nach Anspruch 1, **dadurch gekennzeichnet, dass** die erste Elektrode zur Ionenstromerfassung (33) und die zweite Elektrode zur Ionenstromerfassung (33') aus metallischem Material, vorzugsweise Platin bestehen.

3. Glühstiftkerze nach Anspruch 1, **dadurch gekennzeichnet, dass** die erste Elektrode zur Ionenstromerfassung (33) und die zweite Elektrode zur Ionenstromerfassung (33') aus elektrisch leitendem keramischen Material bestehen.

4. Glühstiftkerze nach Anspruch 1, **dadurch gekennzeichnet, dass** am brennraumfernen Ende des Heizelements (6) ein erster elektrischer Anschluss (15) und ein zweiter elektrischer Anschluss (17) vorgesehen ist, wobei der erste elektrische Anschluss (15) mit dem brennraumfernen Ende der ersten Elektrode zur Ionenstromerfassung (33) und der zweite elektrische Anschluss (17) mit dem brennraumfernen Ende der zweiten Elektrode zur Ionenstromerfassung (33') verbunden ist.

5. Glühstiftkerze nach Anspruch 1, **dadurch gekennzeichnet, dass** die Verbindung der zweiten Zuleitungsschicht (9) mit der Masse über das Gehäuse (3) und die Brennraumdichtung (13) erfolgt.

6. Glühstiftkerze nach Anspruch 1, **dadurch gekennzeichnet, dass** am brennraumfernen Ende des Heizelements (6) innerhalb der konzentrischen Bohrung des Gehäuses (3) eine rohrförmige Distanzhülse (27) aus elektrisch isolierendem Material angeordnet ist.

7. Glühstiftkerze nach Anspruch 1, **dadurch gekennzeichnet, dass** die Isolationsschicht (11), die erste Zuleitungsschicht (7), der Steg 8 und die zweite Zuleitungsschicht (9) aus keramischen Verbundgefügen bestehen, die durch einen ein- oder mehrstufigen Sinterprozess aus mindestens zwei der Verbindungen Al₂O₃, MoSi₂, Si₃N₄ und Y₂O₃ erhältlich sind.

8. Glühstiftkerze nach Anspruch 1, **dadurch gekennzeichnet, dass** die Isolationsschicht (11), die erste Zuleitungsschicht (7) , der Steg (8) und die zweite Zuleitungsschicht (9) aus einer Komposit-Precursor-Keramik besteht, wobei das Matrixmaterial Polysiloxane, Polysilsequioxane, Polysilane oder Polisilazane umfasst, die mit Bor, Stickstoff oder Aluminium dotiert sein können und die durch Pyrolyse hergestellt wurden, wobei der Füllstoff aus mindestens einer der Verbindungen Al₂O₃, MoSi₂, SiO₂ und SiC gebildet wird.

9. Glühstiftkerze nach Anspruch 3, **dadurch gekennzeichnet, dass** die erste Elektrode zur Ionenstromerfassung (33) und die zweite Elektrode zur Ionenstromerfassung (33') aus keramischen Verbundgefügen bestehen, die durch einen ein- oder mehrstufigen Sinterprozess aus mindestens zwei der Verbindungen Al₂O₃, MoSi₂, Si₃N₄ und Y₂O₃ erhältlich sind.

10. Glühstiftkerze nach Anspruch 3, **dadurch gekennzeichnet, dass** die erste Elektrode zur Ionenstromerfassung (33) und die zweite Elektrode zur Ionenstromerfassung (33') aus einer Komposit-Precursor-Keramik besteht, wobei das Matrixmaterial Polysiloxane, Polysilsequioxane, Polysilane oder Polisilazane umfasst, die mit Bor, Stickstoff oder Aluminium dotiert sein können und die durch Pyrolyse hergestellt wurden, wobei der Füllstoff aus mindestens einer der Verbindungen Al₂O₃, MoSi₂, SiO₂ und SiC gebildet wird.

11. Verfahren zum Betreiben einer Glühstiftkerze mit Ionenstromsensor nach Anspruch 1, **dadurch gekennzeichnet, dass** während einer Glühphase lediglich eine elektrische Spannung an der ersten und der zweiten Zuleitungsschicht (7,9) angelegt wird und nach Beendigung der Glühphase eine elektrische Spannung lediglich an der ersten Elektrode zur Ionenstromerfassung (33) und an der zweiten Elektrode zur Ionenstromerfassung (33') angelegt wird.

12. Verfahren zum Betreiben einer Glühstiftkerze mit Ionenstromsensor nach Anspruch 1 **dadurch gekennzeichnet, dass** während der Glühphase eine elektrische Spannung sowohl an der ersten und der zweiten Zuleitungsschicht (7,9) als auch an der ersten Elektrode zur Ionenstromerfassung (33) und an der zweiten Elektrode zur Ionenstromerfassung (33') angelegt wird.

13. Verfahren nach einem der Ansprüche 11 oder 12, **dadurch gekennzeichnet, dass** an der ersten Elektrode zur Ionenstromerfassung (33) und an der zweiten Elektrode zur Ionenstromerfassung (33') eine Spannung mit gleichem Potential angelegt wird.

14. Verfahren nach einem der Ansprüche 11 oder 12, **dadurch gekennzeichnet, dass** an der ersten Elektrode zur Ionenstromerfassung (33) und an der zweiten Elektrode zur Ionenstromerfassung (33') eine Spannung mit unterschiedlichem Potential angelegt wird.

## Claims

1. Sheathed-element glow plug with an ion-current sensor with a housing (3) and a rod-shaped heating element (5) arranged in a concentric hole in the housing, the heating element (5) having at least one insulating layer (11) and a first feed layer (7) and a second feed layer (9), the first feed layer (7) and the second feed layer (9) being connected by a web (8) at the combustion-chamber end (6) of the heating element (5), the first and the second feed layer (7, 9) and the web (8) being composed of electrically conducting ceramic material and the insulating layer (11) being composed of electrically insulating ceramic material, **characterized in that** the heating element (5) has a first electrode for ion-current detection (33) and a second electrode for ion-current detection (33'), which electrodes are embedded in the insulating layer (11) or are applied to the insulating layer (11).

2. Sheathed-element glow plug according to Claim 1, **characterized in that** the first electrode for ion-current detection (33) and the second electrode for ion-current detection (33') are composed of metallic material, preferably platinum.

3. Sheathed-element glow plug according to Claim 1, **characterized in that** the first electrode for ion-current detection (33) and the second electrode for ion-current detection (33') are composed of electrically conducting ceramic material.

4. Sheathed-element glow plug according to Claim 1, **characterized in that** a first electrical terminal (15) and a second electrical terminal (17) are provided at the end of the heating element (6) remote from the combustion chamber, the first electrical terminal (15) being connected to that end of the first electrode for ion-current detection (33) which is remote from the combustion chamber, and the second electrical terminal (17) being connected to that end of the second electrode for ion-current detection (33') which is remote from the combustion chamber.

5. Sheathed-element glow plug according to Claim 1, **characterized in that** the second feed layer (9) is connected to earth via the housing (3) and the combustion-chamber seal (13).

6. Sheathed-element glow plug according to Claim 1, **characterized in that** a tubular distance sleeve (27) of electrically insulating material is arranged within the concentric hole of the housing (3) at the end of the heating element (6) remote from the combustion chamber.

7. Sheathed-element glow plug according to Claim 1, **characterized in that** the insulating layer (11), the first feed layer (7), the web (8) and the second feed layer (9) are composed of ceramic composite structures which are obtainable by a single-stage or multi-stage sintering process from at least two of the following compounds: Al₂O₃, MoSi₂, Si₃N₄ and Y₂O₃.

8. Sheathed-element glow plug according to Claim 1, **characterized in that** the insulating layer (11), the first feed layer (7), the web (8) and the second feed layer (9) are composed of a composite precursor ceramic, the matrix material comprising polysiloxanes, polysilsesquioxanes, polysilanes or polysilazanes, which can be doped with boron, nitrogen or aluminium and have been produced by pyrolysis, the filler being formed from at least one of the following compounds: Al₂O₃, MoSi₂, SiO₂ and SiC.

9. Sheathed-element glow plug according to Claim 3, **characterized in that** the first electrode for ion-current detection (33) and the second electrode for ion-current detection (33') are composed of ceramic composite structures which are obtainable by a single-stage or multi-stage sintering process from at least two of the following compounds: Al₂O₃, MoSi₂, Si₃N₄ and Y₂O₃.

10. Sheathed-element glow plug according to Claim 3, **characterized in that** the first electrode for ion-current detection (33) and the second electrode for ion-current detection (33') are composed of a composite precursor ceramic, the matrix material comprising polysiloxanes, polysilsesquioxanes, polysilanes or polysilazanes, which can be doped with boron, nitrogen or aluminium and have been produced by pyrolysis, the filler being formed by at least one of the following compounds: Al₂O₃, MoSi₂, SiO₂ and SiC.

11. Method for operating a sheathed-element glow plug with an ion-current sensor according to Claim 1, **characterized in that** during a glow phase an electric voltage is applied only to the first and the second feed layer (7, 9), and after the glow phase has ended an electric voltage is applied only to the first electrode for ion-current detection (33) and to the second electrode for ion-current detection (33').

12. Method for operating a sheathed-element glow plug with an ion-current sensor according to Claim 1, **characterized in that**, during the glow phase, an electric voltage is applied both to the first and the second feed layer (7, 9) and also to the first electrode for ion-current detection (33) and to the second electrode for ion-current detection (33').

13. Method according to Claim 11 or 12, **characterized in that** a voltage with the same potential is applied to the first electrode for ion-current detection (33) and to the second electrode for ion-current detection (33').

14. Method according to Claim 11 or 12, **characterized in that** a voltage with a different potential is applied to the first electrode for ion-current detection (33) and to the second electrode for ion-current detection (33').

## Revendications

1. Bougie crayon de préchauffage à détecteur de courant ionique comportant une enveloppe (3) et un élément chauffant (5) en forme de crayon disposé dans une cavité concentrique de l'enveloppe, l'élément chauffant (5) présentant au moins une couche isolante (11) ainsi qu'une première couche conductrice (7) et une seconde couche conductrice (9), la première couche conductrice (7) et la seconde couche conductrice (9) étant reliées à l'extrémité disposée du côté de la chambre de combustion (6) de l'élément chauffant (5) par une surface (8), les première couche conductrice et seconde couche conductrice (7, 9) et la surface (8) se composant d'un matériau céramique électroconducteur et la couche isolante (11) se composant d'un matériau céramique électro-isolant,
**caractérisée en ce que**
l'élément chauffant (5) présente une première électrode servant à la saisie du courant ionique (33) et une seconde électrode servant à la saisie du courant ionique (33'), lesquelles sont intégrées dans la couche isolante (11) ou bien appliquées sur la couche isolante (11).

2. Bougie crayon de préchauffage selon la revendication 1,
**caractérisée en ce que**
la première électrode servant à la saisie du courant ionique (33) et la seconde électrode servant à la saisie du courant ionique (33') se composent d'un matériau métallique, de préférence de platine.

3. Bougie crayon de préchauffage selon la revendication 1,
**caractérisée en ce que**
la première électrode servant à la saisie du courant ionique (33) et la seconde électrode servant à la saisie du courant ionique (33') se composent d'un matériau céramique électroconducteur.

4. Bougie crayon de préchauffage selon la revendication 1,
**caractérisée en ce qu'**
une première connexion électrique (15) et une seconde connexion électrique (17) sont prévues à l'extrémité opposée à la chambre de combustion de l'élément chauffant (6), la première connexion électrique (15) étant reliée à l'extrémité opposée à la chambre de combustion de la première électrode servant à la saisie du courant ionique (33) et la seconde connexion électrique (17) étant reliée à l'extrémité opposée à la chambre de combustion de la seconde électrode servant à la saisie du courant ionique (33').

5. Bougie crayon de préchauffage selon la revendication 1,
**caractérisée en ce que**
la liaison existant entre la seconde couche conductrice (9) et la masse se produit par le biais de l'enveloppe (3) et du joint d'étanchéité de la chambre de combustion (13).

6. Bougie crayon de préchauffage selon la revendication 1,
**caractérisée en ce qu'**
une bague d'écartement (27) tubulaire réalisée dans un matériau électro-isolant est disposée au niveau de l'extrémité opposée à la chambre de combustion de l'élément chauffant (6), à l'intérieur de la cavité concentrique de l'enveloppe (3).

7. Bougie crayon de préchauffage selon la revendication 1,
**caractérisée en ce que**
la couche isolante (11), la première couche conductrice (7), la surface (8) et la seconde couche conductrice (9) se composent de structures composites céramiques, lesquelles résultent d'un processus de frittage à une ou plusieurs étapes mettant en oeuvre au moins deux des composés suivants : Al₂O₃, MoSi₂, Si₃N₄ et Y₂O₃.

8. Bougie crayon de préchauffage selon la revendication 1,
**caractérisée en ce que**
la couche isolante (11), la première couche conductrice (7), la surface (8) et la seconde couche conductrice (9) se composent de céramique composite à précurseur pour laquelle le matériau matriciel comprend des polysiloxanes, des polysilsequioxanes, des polysilanes ou des polysilazanes, lesquels peuvent être dopés au bore, à l'azote ou à l'aluminium et ont été produits par pyrolyse, l'agent de charge comprenant au moins un des composés suivants : Al₂O₃, MoSi₂, SiO₂ et SiC.

9. Bougie crayon de préchauffage selon la revendication 3,
**caractérisée en ce que**
la première électrode servant à la saisie du courant ionique (33) et la seconde électrode servant à la saisie du courant ionique (33') se composent de structures composites céramiques, lesquelles résultent d'un processus de frittage à une ou plusieurs étapes mettant en oeuvre au moins deux des composés suivants : Al₂O₃, MoSi₂, S₁₃N₄ et Y₂O₃.

10. Bougie crayon de préchauffage selon la revendication 3,
**caractérisée en ce que**
la première électrode servant à la saisie du courant ionique (33) et la seconde électrode servant à la saisie du courant ionique (33') se composent de céramique composite à précurseur pour laquelle le matériau matriciel comprend des polysiloxanes, des polysilsequioxanes, des polysilanes ou des polysilazanes, lesquels peuvent être dopés au bore, à l'azote ou à l'aluminium et ont été produits par pyrolyse, l'agent de charge comprenant au moins un des composés suivants : Al₂O₃, MoSi₂, SiO₂ et SiC.

11. Procédé pour faire fonctionner une bougie crayon de préchauffage à détecteur de courant ionique selon la revendication 1,
**caractérisé en ce que**
durant une phase de préchauffage, une tension électrique est appliquée uniquement aux première et seconde couches conductrices (7, 9) puis, à l'issue de la phase de préchauffage, une tension électrique est appliquée uniquement à la première électrode servant à la saisie du courant ionique (33) et à la seconde électrode servant à la saisie du courant ionique (33').

12. Procédé pour faire fonctionner une bougie crayon de préchauffage à détecteur de courant ionique selon la revendication 1,
**caractérisé en ce que**
durant la phase de préchauffage, une tension électrique est appliquée aussi bien aux première et seconde couches conductrices (7, 9) qu'à la première électrode servant à la saisie du courant ionique (33) et à la seconde électrode servant à la saisie du courant ionique (33').

13. Procédé selon l'une des revendications 11 ou 12,
**caractérisé en ce qu'**
une tension de potentiel identique est appliquée à la première électrode servant à la saisie du courant ionique (33) et à la seconde électrode servant à la saisie du courant ionique (33').

14. Procédé selon l'une des revendications 11 ou 12,
**caractérisé en ce qu'**
une tension de potentiel différent est appliquée à la première électrode servant à la saisie du courant ionique (33) et à la seconde électrode servant à la saisie du courant ionique (33').
